# EUROPÄISCHE PATENTSCHRIFT

(11) **EP 0 781 715 B1**
(45) Veröffentlichungstag und Bekanntmachung des Hinweises auf die Patenterteilung: **25.07.2001**
(21) Anmeldenummer: 96120290.0
(22) Anmeldetag: 18.12.1996
(51) Int. Cl.: B65D 88/46

(54) **Dichtungsanordnung für den Ringspalt zwischen einer Behälterwand und einem Schwimmdach eines Flüssigkeitsbehälters**
Sealing arrangement for the annular gap between a container wall and a floating roof of a liquid container
Dispositif d'étanchéité pour l'interstice annulaire entre une paroi de récipient et un toit flottant d'un récipient de liquide

(30) Priorität: 27.12.1995 DE 19548817
(43) Veröffentlichungstag der Anmeldung: 02.07.1997
(73) Patentinhaber: Imhof, Heinrich, 63179 Obertshausen (DE)
(72) Erfinder: Imhof, Heinrich, 63179 Obertshausen (DE)
(74) Vertreter: Grimm, Ekkehard, Dipl.-Phys.

(56) Entgegenhaltungen:
- DE-A- 1 902 313
- DE-A- 2 832 948
- DE-B- 1 136 276
- US-A- 2 354 629
- US-A- 4 036 395
- OIL AND GAS JOURNAL, Bd. 82, Nr. 19, Mai 1984, TULSA US, Seiten 170-185, XP002025588 RAPP JR., RALPH W.: "Good tank seal design pays off"

## Beschreibung

Die Erfindung bezieht sich auf eine Dichtungsanordnung für den Ringspalt zwischen der Behälterwand eines für eine Flüssigkeit bestimmten Rundbehälters und einer Schwimmdecke oder einem Schwimmdach mit den im Oberbegriff des Anspruchs 1 aufgeführten Merkmalen.

Eine derartige Dichtungsanordnung mit einem unteren primären Dichtungsring aus an die Behälterwand angedrückten Gleitplatten und einem oberen sekundären Dichtungsring in Form eines Polsterrings ist aus US 4 036 395 bereits bekannt.

Die Dichtungsmembran der bekannten Dichtungsanordnung weist einen oberen Abschnitt auf, der den Polsterring des sekundären oder oberen Dichtungsrings umschließt, sowie einen unteren Membranabschnitt, der nur am oberen Rand der metallischen Gleitplatten des primären Dichtungsrings innenseitig anliegt und sich von dort zum oberen Rand des Schwimmdachs erstreckt, ohne in die Flüssigkeit einzutauchen. Bei dieser Dichtungsanordnung hält die Dichtungsmembran in Verbindung mit den beiden Dichtungsringen zwar aus der Flüssigkeit austretende Gase im Ringspalt zwischen den Gleitplatten und dem Schwimmdach zurück, die Dichtwirkung genügt jedoch nicht den heutigen erhöhten Ansprüchen.

Aus DE-A-11 36 276 ist eine Dichtungsanordnung ohne sekundären Dichtungsring mit an der Behälterwand anliegenden Gleitschuhen bekannt, wobei eine Membran (Abdichtungsschleier) vorgesehen ist, welche die Gleitplatten innenseitig bedeckt, mit einem doppellagigen Faltabschnitt von den Gleitplatten herab in die Flüssigkeit eintaucht und dann den Ringspalt zwischen der Behälterwand und dem Schwimmdach überbrückend an das Schwimmdach angeschlossen ist. Wegen der beim Füllen und Entleeren des Behälters auftretenden starken Turbulenzen und der sich örtlich ändernden Ringspaltbreiten ist das vorgesehene Herabhängen des Abdichtungsschleiers in einer Falte als Fortsetzung der Gleitschuhe nach unten nicht gewährleistet. Vielmehr sind bereits nach relativ kurzer Zeit Beschädigungen des Abdichtungsschleiers zu erwarten.

Der Erfindung liegt die Aufgabe zugrunde, eine gattungsgemäße Dichtungsanordnung mit erhöhter Dichtwirkung, geringerer Gesamtbauhöhe, hoher Anpassungsflexibilität, geringem Verschleiß und geringem Kostenaufwand bereit zu stellen.

Diese Aufgabe wird mit den kennzeichnenden Merkmalen des Anspruchs 1 gelöst. Mit diesen Merkmalen lassen sich die vorgenannten Probleme auf einfache und elegante Weise beherrschen. Vor allem die zusätzliche Abdeckung der als Dichtelement dienenden Gleitplatten durch ein zweites Dichtelement in Gestalt der weiteren Dichtungsmembran führt zu einer wesentliche Verbesserung der Dichtungswirkung sowie zur Lösung der anderen, oben genannten Probleme bzw. zu einer Optimierung der anderen Anliegen.

Zweckmäßige Ausgestaltungen und Weiterbildungen der Erfindung gehen aus Unteransprüchen im Zusammenhang mit der Beschreibung und der Zeichnung hervor.

Die Erfindung wird nachstehend anhand von Ausführungsbeispielen, die in der Zeichnung dargestellt sind, näher erläutert. Dabei zeigen:
- Fig. 1:: abgebrochen sowie zum Teil im Scnnitt eine perspektivische Ansicht der Dichtungsanordnung zwischen der Behälterwand und dem Schwimmdach;
- Fig. 2:: eine Ansicht der Dichtungsanordnung gemäß Fig. 1 in einem Axialschnitt;
- Fig. 3:: eine Ansicht wie in Fig. 2 von einer abgewandelten Dichtungsanordnung;
- Fig. 4:: eine Ansicht wie in den Fig. 2 und 3 von einer dritten Ausführungsform; und
- Fig. 5:: eine Ansicht wie in den Fig. 2 bis 4 von einer vierten Dichtungsanordnung.

In den verschiedenen Fig. ist von einem Rundbehälter 1 mit vertikaler Achse jeweils nur ein Teil seiner Behälterwand 2 dargestellt. Er ist mit Flüssigkeit 3 bis zu einem Flüssigkeitsspiegel 4 gefüllt. Ein Schwimmdach 5 mit einem unteren Boden 6, einem oberen Boden 7 und einer Wand 8 schwimmt auf der Flüssigkeit 3, in die es dabei teilweise eintaucht. Zwischen der Behälterwand 2 und der Wand 8 des Schwimmdaches 5 befindet sich ein Ringspalt 9, der mit Hilfe einer Dichtungsanordnung 10 abgedichtet ist.

Die Dichtungsanordnung 10 weist gemäß dem in den Fig. 1 und 2 dargestellten Ausführungsbeispiel einen unteren oder primären Dichtungsring 11 und einen oberen oder sekundären Dichtungsring 12 auf, die jeweils ringförmig gestaltet sowie eng benachbart übereinander angeordnet sind und dichtend mit der Behälterwand 2 2 zusammenwirken. Dabei wird zwischen den beiden Dichtungsringen 11 und 12 einerseits und der Behälterwand 2 andererseits ein begrenzter, ebenfalls ringförmiger Zwischenraum 13 gebildet, der kleine Querschnittsabmessungen aufweist.

Zum primären Dichtungsring 11 gehört ein aus einzelnen Gleitplatten 14 bestehender Dichtungsring. Die Gleitplatten 14 sind in üblicher Form gleichmäßig und mit geringer gegenseitiger Überlappung in Umfangsrichtung nebeneinander angeordnet. Sie weisen eine Höhe auf, die etwa der Höhe des Schwimmdaches 5 entspricht. Sie sind dünnwandig, bestehen aus Blech und werden mit Hilfe von Trage- und Andruckelementen gehalten, radial nach außen gedrückt und liegen flächig an der Behälterwand 2 an. Der obere Rand 15 und der untere Rand 16 einer jeden Gleitplatte 14 sind - wie dargestellt - einwärts bzw. zum Ringspalt 9 hin abgewinkelt.

Jede Gleitplatte 14 ist über ein Trageelement 17 abgestützt, das nach Art eines Lenkers mit seinem unteren Ende an einem Lagerbock 18 angelenkt ist, der an der Wand 8 des Schwimmdaches 5 nahe beim unteren Boden 6 befestigt ist. Das obere Ende eines jeden Trageelementes 17 ist an einem Lagerbock 19 angelenkt, der an der betreffenden Gleitplatte 14 befestigt ist. Die Trageelemente 17 erstrecken sich von unten nach oben und sind nach außen in durch die Behälterachse verlaufenden Vertikalebenen geneigt. Die verschwenkbar gehaltenen Trageelemente 17 sorgen für eine radiale Anpassung der Dichtungsanordnung 10 bei Horizontalbewegungen des Schwimmdaches 5. Entsprechend nehmen sie eine steilere Stellung ein oder sie sind stärker geneigt.

Die Gleitplatten 14 werden unterhalb des Flüssigkeitsspiegels 4 an die Behälterwand 2 angedrückt. Dazu ist jeweils ein Andruckelement 20 zum Beispiel in Gestalt einer V-förmigen Blattfeder jeder Gleitplatte 14 zugeordnet und mit einem mittleren Teil unterhalb des Flüssigkeitsspiegels 4 an die Wand 8 des Schwimmdachs 5 angeschraubt. Mit seinen beiden horizontal gerichteten Schenkeln greift das Andruckelement 20 an einem Blech 21 an, das sich in Umfangsrichtung über die Breite der Gleitplatte 14 erstreckt und mit seinem oberen Rand etwa in Höhe des Flüssigkeitsspiegels 4 abschließt und etwa bis zum abgewinkelten unteren Rand 16 der Gleitplatte 14 in die Flüssigkeit 3 hinabragt. Dieses Blech 21 ist ferner mit Hilfe von innenseitig von der Gleitplatte 14 vorstehenden Schraubbolzen mit dieser fest verbunden.

Zum primären Dichtungsring 11 gehören ferner ein Membranteil 22, der im weiteren Sinne Teil einer Dichtungsmembran 23 ist, die den Ringspalt 9 überbrückt.

Der Membranteil 22 ist zylinder- oder schürzenförmig und liegt innen bzw. schwimmdachseitig an den Gleitplatten 14 an. Er ist zwischen den Gleitplatten 14 und den Blechen 21 eingespannt und insofern geschützt, wobei zugleich im Membranteil 22 vorgesehene, in den Fig. nicht dargestellte Durchtrittsöffnungen für von den Gleitplatten 14 vorstehende Schraubbolzen abgedichtet sind. Mit seinem unteren, freien Membranrand 24 ist der Membranteil 22 in der Flüssigkeit 3 angeordnet. Der als Dichtungsschürze gestaltete Membranteil 22 ist somit nicht nur schwimmdachseitig auf den Gleitplatten 14 angeordnet und bedeckt einen wesentlichen Teil der Höhe der Gleitplatten 14, sondern er taucht auch mit seinem unteren Membranrand 24 in die Flüssigkeit 3 frei ab, wobei er vorzugsweise im Bereich seines unteren, freien Endes fixiert ist.

Zum sekundären Dichtungsring 12 (Fig. 2) gehört ein Weichschaumpolster in Form eines weichelastischen Polsterringes 25, der schwimmdachseitig von einem Kranz von Profilteilen 26 abgestützt ist. Die Profilteile 26 passen sich wie die Gleitplatten 14 der Krümmung der Behälterwand 2 an, weisen jedoch nur eine sehr geringe Höhe auf und haben auch in Umfangsrichtung nur einen Bruchteil der Länge der Gleitplatten 14, so daß jeder Gleitplatte 14 mehrere Profilteile 26 zugeordnet sind (Fig. 1). Die Profilteile 26 sind jeweils mit den abgewinkelten, oberen Rändern 15 der Gleitplatten 14 mit Hilfe von Schraubbolzen fest verbunden und wie die Ränder 15 zum Behälterinneren hin geneigt. Der zylindrische oder schürzenförmige Membranteil 22 ist zwischen dem oberen Rand 15 einer jeden Gleitplatte 14 und den Profilteilen 26 fest sowie dicht eingespannt.

Der den Ringspalt 9 überbrückende Membranteil 31 ist mit dem oberen Ende der Profilteile 26 fest und dicht verbunden.

Schließlich erstreckt sich ein mittlerer Membranteil 27 gemäß dem in den Fig. 1 und 2 dargestellten Ausführungsbeispiel von einer Einspannstelle am oberen Rand 15 der Gleitplatten 14 und somit von dem Zwischenraum 13 bis zu nach außen abgewinkelten Flanschen 26a am oberen Ende der Profilteile 26 und umhüllt dabei den weichelastischen Polsterring 25 an seiner der Behälterwand 2 zugekehrten Außenseite. Auch an den Flanschen 26a sind Schraubbolzen vorgesehen, mit deren Hilfe der Membranteil 27 unter Verwendung von Klemmleisten 28 eingespannt und abgedichtet ist. Sowohl die Membranteile 23 und 27 als auch der Membranteil 31 sind somit am oberen Ende der Profilteile 26 dichtend miteinander verbunden.

Der sekundäre Dichtungsring 12 ist über die Profilteile 26 an den Gleitplatten 14 und somit ebenfalls über die Trageelemente 17 an dem Schwimmdach 5 abgestützt. Zum Andrücken des sekundären Dichtungsrings 12 an die Behälterwand 2 ist jedem Profilteil 26 ein Andruckelement 30 zum Beispiel in Gestalt einer Blattfeder zugeordnet, die mit einem Ende an der Wand 8 befestigt ist und mit ihrem anderen Ende am Profilteil 26 anliegt.

Gemäß dem in den Fig. 1 und 2 dargestellten Ausführungsbeispiel sind der als Dichtungsschürze dienende Membranteil 22, der mittlere Membranteil 27 und der den Ringspalt 9 überbrückende Membranteil 31 einstückig in Gestalt einer einzigen Dichtungsmembran 23. Sie erstreckt sich zunächst innen an den Gleitplatten 14, sodann außen an dem Polsterring 25 und überbrückt schließlich den Ringspalt 9.

Aufgrund ihrer Einstückigkeit endet die Dichtungsmembran 23 nicht am oberen Ende der Profilteile 26 bzw. an deren Flanschen 26a, sondern erstreckt sich im Bereich des Ringspaltes 9 radial einwärts und dabei zugleich abwärts geneigt bis zum oberen Rand der Wand 8 des Schwimmdaches 5 und ist hier mit ihrem Rand 32 zwischen einem Ringflansch 33 am oberen Ende der Wand 8 und Klemmleisten 34 eingespannt, wozu Schrauben und Muttern vorgesehen sein könnnen. Der Membranteil 31 liegt dabei im Abstand über dem Flüssigkeitsspiegel 4.

Aus Fig. 2 ist zu ersehen, daß die vom eingetauchten unteren Membranrand 24 bis zum eingespannten oberen Rand 32 einstückig durchlaufende Dichtungsmembran 23 den Ringspalt 9 oberhalb des Flüssigkeitspiegels 4 in Verbindung mit der Wand 8 des Schwimmdaches 5 praktisch vollständig umschließt, so daß dem Entweichen von Flüssigkeitsdämpfen sicher vorgebeugt ist. Ein Entweichen von Dämpfen ist auch kaum entlang der Behälterwand 2 möglich, da diese dort gemäß dem in den Fig. 1 und 2 dargestellten Ausführungsbeispiel zwei Dichtungsringe 11 und 12 überwinden müssen. Zwischen diesen beiden Dichtungsringen 11 und 12 ist nur ein kleiner Zwischenraum 13 vorgesehen, der zum Behälterinneren hin durch die einstückige Dichtungsmembran 23 begrenzt ist, so daß auch hier Dämpfe aus dem Produktraum nicht nach außen gelangen können. Es besteht daher nicht die Gefahr, daß wesentliche Dampfmengen über den Zwischenraum 13 entweichen.

Die Dichtungsanordnung 40 gemäß Fig. 3 weist viele Übereinstimmungen mit der vorstehend beschriebenen Dichtungsanordnung 10 auf. Insbesondere sind der primäre Dichtungsring 11 und der sekundäre Dichtungsring 12 ebenso ausgebildet, so daß für die entsprechenden Teile gleiche Bezugszeichen verwendet werden und auf eine erneute Beschreibung verzichtet wird.

Eine Abweichung besteht darin, daß anstelle eines jeden stabförmigen Trageelementes 17 jeweils eine Scherenkonstruktion 41 mit einem Tragstück 42 und einem Scherenarm 43 vorgesehen ist.

Ein weiterer Unterscheid besteht darin, daß der Membranteil 22 in einstückiger Ausbildung im Bereich des sekundären Dichtungsrings 12 nur ein Membranteil 27 aufweist und am oberen Ende der Profilteile 26 endet. Ein den Ringspalt 9 überbrückendes Membranteil 31 fehlt. Stattdessen ist aber eine Dichtungsmembran 44 vorgesehen, die tieferliegend im Ringspalt 9 jedoch noch oberhalb des Flüssigkeitspiegels 4 angeordnet ist, wobei sie mit ihrem äußeren Umfang mit dem Membranteil 22 verschweißt oder verklebt ist, während ihr innerer Umfang abdichtend an der Wand 8 des Schwimmdaches 5 befestigt ist. Damit nun der Ringspalt 9 an seinem oberen Ende zum Beispiel gegen Regen geschützt ist, sind starre, einen Ring bildende Wetterschutzplatten 45 vorgesehen, die sich dachartig abwärts geneigt von der Behälterwand 2 zum Schwimmdach 5 erstrecken. Eine Vielzahl sich in Umfangsrichtung gegenseitig überlappender Wetterschutzplatten 45 ist - wie dargestellt - mit den Profilteilen 26 des sekundären Dichtungsrings 12 fest verschraubt und lose über ein Gleitteil 46 auf dem oberen Boden 7 des Schwimmdaches 5 abgestützt, so daß dieses ungehindert Horizontalbewegungen ausführen kann.

Die Dichtungsanordnung 50 gemäß Fig. 4 weist wiederum unveränderte primäre und sekundäre Dichtungsringe 11 und 12 auf. Sie ist mit der Scherenkonstruktion 41 gemäß Fig. 3 ausgestattet und weist eine einstückige, aus den Membranteilen 22, 27 und 31 bestehende Dichtungsmembran 23 wie in Fig. 1 und eine tiefliegende, ringförmige Dichtungsmembran 44 wie in Fig. 3 auf. Die Dichtungsmembran 44 ist mit dem schürzenartigen Membranteil 22 der Dichtungsmembran 23 entweder verschweißt oder verklebt und an der Wand 8 des Schwimmdaches 5 dampfdicht befestigt.

Dem sekundären Dichtungsring 12 ist ferner eine Schleißschürze 29 zugeordnet, die in Umfangsrichtung umläuft, an der Behälterwand 2 anliegt und mit ihrem einen Rand zwischen den Flanschen 26a und den Klemmleisten 28 eingespannt ist, während ihr anderer oder unterer Rand zwischen dem abgewinkelten oberen Rand 15 der Gleitplatten 14 und dem unteren Ende der Profilteile 26 eingespannt und festgelegt ist. Die Schleißschürze 29 gewährleistet eine lange Lebensdauer für die Dichtungsmembran 23 und insbesondere für deren mittleren, der Behälterwand 2 zugewandten, ringförmigen Membranteil 27.

Die Dichtungsanordnung 60 gemäß Fig. 5 ist ohne Scherenkonstruktion und stattdessen mit Trageelementen 17 wie bei dem in den Fig. 1 und 2 dargestellten Ausführungsbeispiel ausgeführt. Auch eine den Ringspalt 9 mit einem Membranteil 31 überbrückende Dichtungsmembran 23 ist wie in den Fig. 1 und 2 vorgesehen. Der wesentliche Unterschied liegt in der andersartigen Ausbildung des primären Dichtungsrings 61 und des sekundären Dichtungsrings 62.

Der primäre Dichtungsring 61 weist bei sonst gleicher Ausbildung nur eine geringere Höhe auf und die axial kürzeren Gleitplatten 63 werden nur unterhalb des Flüssigkeitsspiegels 4 mit Hilfe von zum Beispiel als Blattfedern gestalteten Andruckelementen 20 an die Behälterwand 2 gedrückt. Der sekundäre Dichtungsring 62 weist im Vergleich zu der Ausführungsform nach den Fig. 1 und 2 eine wesentlich größere Höhe in Richtung der Achse des Rundbehälters 1 auf, wobei statt des Polsteringes 25 ein zylinderförmiges Polsterteil 64 aus weichelastischem Schaumstoff vorgesehen ist. Schwimmdachseitig ist der sekundäre Dichtungsring 62 durch hohe Profilteile 65 abgestützt. Sie erstrecken sich im wesentlichen parallel zur Behälterwand 2 und stützen den Polsterteil 64 an seinem Innenumfang ab. Auch hier umhüllt die Dichtungsmembran 23 mit ihrem mittleren Membranteil 27' den Polsterteil 64 behälterwandseitig und erstreckt sich einstückig bis zum freien, unteren Membranrand 24, des als Dichtungsschürze dienenden Membranteils 22.

Ferner greifen bei der Ausführungsform nach Fig. 5 die Trageelemente 17 an den Profilteilen 65 des sekundären Dichtrings 62 an. Gleiches gilt auch für zusätzlich vorgesehene, V-förmige Andruckelemente 66 zum Beispiel in Gestalt von Blattfedern, die grundsätzlich den Andruckelementen 20/ Blattfedern entsprechen können.

Der Membranteil 31 und der als Dichtungsschürze dienende Membranteil 22 können aus zwei Stücken bestehen oder von einer einstückigen Dichtungsmembran 23 gebildet sein. Die beiden Membranteile 22 und 31 sind an ihrer Verbindungsstelle verschweißt, verklebt oder miteinander vulkanisiert sind. Diese verschiedenen Verbindungsarten kommen für alle beschriebenen Ausführungsbeispiele in Frage, soweit die Membranteile nicht aus einem Stück hergestellt sind.

Die Erfindung ist nicht auf die in den Fig. dargestellten Ausführungsbeispiele beschränkt, vielmehr sind noch Abwandlungen und zweckmäßige Ausgestaltungen möglich, ohne von dem grundsätzlichen Erfindungsgedanken abzuweichen. Dazu gehört auch, daß die Einzelmerkmale der verschiedenen Ausführungsbeispiele untereinander austauschbar sind. Ferner sind die zum Abdecken von Gleitplatten 14 bzw. 63 dienenden Dichtungsmembranen nicht nur für Dichtungsanordnungen für Schwimmdächer 5 bestimmt, sondern auch für Dichtungsanordnungen von Schwimmdecken, die sich innen an einem Behälter mit Dach befinden.

Ein wesentlicher Vorteil, der mit den die Gleitplatten abdeckenden Dichtungsmembranen erzielbar ist, besteht darin, daß die Gleitplatten in Umfangsrichtung der Behälterwand wesentlich kürzer sein können als bisher. Um die Anzahl der undichten Stellen zwischen benachbarten Gleitplatten so gering wie möglich zu halten, hat man bisher Gleitplatten mit möglichst großer Länge in Umfangsrichtung bevorzugt. Ein gravierender Nachteil langer Gleitplatten besteht aber darin, daß sie nur sehr unflexibel auf die Bewegungen des Schwimmdaches bzw. der Innenschwimmdecke reagieren und daß mit den Gleitplatten verbundene Dichtungsmembranen, die zum Beispiel gemäß den bekannten Konstruktionen zum Überbrücken des Ringspaltes dienen, bei Bewegungen langer Gleitplatten entsprechend große Falten bilden und damit zu großen undichten Stellen führen. Eine wesentlich bessere Reaktion und Anpassung der Gleitplatten an die Bewegungen des Schwimmdaches/ der Schwimmdecke wird dann erzielt, wenn sie in Umfangsrichtung kurz bzw. extrem kurz sind, wie dies bei Verwendung des Membranteils 22 möglich ist. Während bisher 2 bis 4 Meter lange Gleitplatten zum Beispiel in Gestalt von Gleitblechen verwendet wurden, können die Gleitplatten bei Verwendung eines Membranteils 22 vorteilhafterweise eine Länge von nur noch etwa dem ein- bis dreifachen der Höhe eines Schwimmdaches 5 bzw. einer Schwimmdecke aufweisen. Dies ist wesentlich kürzer als bisher und führt im Ergebnis zusammen mit dem zusätzlichen Membranteil 22 zu einer hohen Flexibilität bei optimaler Dichtheit und geringer Faltenbildung im Bereich der angeschlossenen Dichtungsmembranen. Durch Faltenbildung bedingte Emissionen und Schäden an den Dichtungsmembranen werden daher wirksamer vermieden als bisher.

## Patentansprüche

1. Dichtungsanordnung (10, 40, 50, 60) für den Ringspalt (9) zwischen der Behälterwand (2) eines für eine Flüssigkeit (3) bestimmten Rundbehälters (1) und einer Schwimmdecke oder einem Schwimmdach (5), das zugleich als Träger für die Dichtungsanordnung (10, 40, 50, 60) dient,
die einen vielgliedrigen, aus dünnwandigen Gleitplatten (14, 63) bestehenden und an der Behälterwand (2) anliegenden primären Dichtungsring (11, 61) umfaßt,
wobei ferner die Gleitplatten (14, 63) mit ihren unteren Rändern (16) in die Flüssigkeit (3) eintauchen, sowie
einen darüber angeordneten sekundären Dichtungsring (12, 62) in Gestalt eines Polsterringes (25) sowie mit steifen Profilteilen (26, 65),
welcher mit einer Dichtungsmembran (27) an der Behälterwand (2) anliegt,
wobei Trage- und/oder Andruckelemente (17, 42 bzw. 20, 30, 66) sowie mindestens eine den Ringspalt (9) zwischen Behälterwand (2) und Schwimmdecke bzw, Schwimmdach (5) über der Flüssigkeit (3) überbrückende, biegsame Dichtungsmembran (23) vorgesehen sind, dadurch gekennzeichnet,
a) daß ein Membranteil (22) einen wesentliche Teil der Höhe der Gleitplatten (14, 63) schwimmdecken- bzw. schwimmdachseitig bedeckt,
b) daß ein unterer freier Membranrand (24) des Membranteiles (22) in die Flüssigkeit (3) eintaucht und im unteren Bereich der Gleitplatten (14, 63) mechanisch fixiert ist,
c) daß die vom eingetauchten unteren Membranrand (24) des primären Dichtungsringes (11) über den sekundären Dichtungsring (12) und zur Wand (8) am Schwimmdach (5) einteilig sich erstreckende Dichtungsmembran (22, 23, 27, 27', 31, 44) den Ringspalt (9) oberhalb des Flüssigkeitsspiegels (4) zusammen mit der Wand (8) des Schwimmdaches (5) vollständig umschließt,
d) und daß die Membranteile (22, 23, 27, 27', 31, 44) mindestens teilweise einstückig hergestellt und/oder miteinander verklebt, miteinander verschweißt bzw. miteinander vulkanisiert sind.

2. Dichtungsanordnung nach Anspruch 1, dadurch gekennzeichnet, daß ein den Ringspalt (9) überbrückendes Membranteil (31) in Höhe des sekundären Dichtungsringes (12) und/oder ein in Höhe des primären Dichtungsringes (11) den Ringspalt (9) überbrückendes Membranteil (44) vorgesehen ist.

3. Dichtungsanordnung nach mindestens einem der vorhergehenden Ansprüche, dadurch gekennzeichnet, daß eine Vielzahl von Gleitplatten (14, 63) vorgesehen ist, die je eine Länge von etwa dem ein- bis dreifachen der Höhe der Schwimmdecke bzw. des Schwimmdaches (5) aufweisen.

4. Dichtungsanordnung nach mindestens einem der vorhergehenden Ansprüche, dadurch gekennzeichnet, daß die Gleitplatten (14, 63) des primären Dichtungsringes (11, 61) im Bereich des Flüssigkeitsspiegels (4) durch separate Andruckelemente (20) an die Behälterwand (2) gedrückt werden.

5. Dichtungsanordnung nach mindestens einem der vorhergehenden Ansprüche, dadurch gekennzeichnet, daß das Membranteil (27) des sekundären Dichtungsringes (12, 62) und das den Ringspalt (9) überbrückende Membranteil (31) am oberen Ende der Profilteile (26) zusammentreffen und verklemmt sind.

6. Dichtungsanordnung nach mindestens einem der vorhergehenden Ansprüche, dadurch gekennzeichnet, daß der sekundäre Dichtungsring (12, 62) behälterwandseitig von einer Schleißschürze (29) umgeben ist.

7. Dichtungsanordnung nach mindestens einem der vorhergehenden Ansprüche, dadurch gekennzeichnet, daß der obere Rand (15) der Gleitplatten (14) jeweils zur Behältermitte hin abgewinkelt ist und ein unter gleichem Winkel geneigtes Profilteil (26, 65) des sekundären Dichtungsringes (12, 62) trägt.

## Claims

1. A sealing assembly (10, 40, 50, 60) for an annular gap (9) positioned between the tank wall (2) of a round tank (1) intended for a liquid (3) and a floating cover or floating roof (5) which simultaneously serves as a support for the sealing assembly (10, 40, 50, 60),
said sealing assembly comprising a multi-membered primary sealing ring (11, 61) which consists of thin-walled sliding plates (14, 63) and rests on the tank wall (2),
with the sliding plates (14, 63) dipping with their lower edges (16) into the liquid (3), and
a secondary sealing ring (12, 62) arranged thereabove in the form of a cushioning ring (25) and provided with stiff profile sections (26, 65),
said sealing ring resting with a sealing membrane (27) on the tank wall (2),
with support and/or contact pressure elements (17, 42 and 20, 30, 66, respectively) being provided, as well as at least one flexible sealing membrane (23) which spans the annular gap (9) between tank wall (2) and floating cover or floating roof (5) above the liquid (3), characterized in
a) that a membrane member (22) covers a considerable part of the height of the sliding plates (14, 63) at the side of the floating cover or floating roof,
b) that a lower free membrane edge (24) of the membrane member (22) dips into the liquid (3) and is mechanically fixed in the lower portion of the sliding plates (14, 63),
c) that the sealing membrane (22, 23, 27, 27', 31, 44) which integrally extends from the immersed lower membrane edge (24) of the primary sealing ring (11) over the secondary sealing ring (12) and to the wall (8) on the floating roof (5) completely encloses the annular gap (9) above the liquid level (4) together with the wall (8) of the floating roof (5),
d) and that the membrane members (22, 23, 27, 27', 31, 44) are made integral at least in part and/or are glued, welded or vulcanized to one another.

2. The sealing assembly according to claim 1, characterized in that a membrane member (31) which spans the annular gap (9) is provided at the level of the secondary sealing ring (12), and/or a membrane member (44) is provided which spans the annular gap (9) at the level of the primary sealing ring (11).

3. The sealing assembly according to at least one of the preceding claims, characterized in that a plurality of sliding plates (14, 63) are provided, each having a length of about one to three times the height of the floating cover or floating roof (5).

4. The sealing assembly according to at least one of the preceding claims, characterized in that the sliding plates (14, 63) of the primary sealing ring (11, 61) are pressed in the area of the liquid level (4) by separate contact pressure elements (20) against the tank wall (2).

5. The sealing assembly according to at least one of the preceding claims, characterized in that the membrane member (27) of the secondary sealing ring (12, 62) and the membrane member (31) spanning the annular gap (9) meet each other at the upper end of the profile sections (26) and are clamped.

6. The sealing assembly according to at least one of the preceding claims, characterized in that the secondary sealing ring (12, 62) is surrounded by a sealing element apron (29) at the side of the tank wall.

7. The sealing assembly according to at least one of the preceding claims, characterized in that the upper edge (15) of the sliding plates (14) is respectively bent towards the center of the tank and supports a profile section (26, 65) of the secondary sealing ring (12, 62) which is inclined at the same angle.

## Revendications

1. Dispositif d'étanchéité (10, 40, 50, 60) pour l'interstice annulaire (9) entre la paroi de récipient (2) d'un récipient rond (1) prévu pour un liquide (3) et un plafond flottant ou un toit flottant (5) qui sert simultanément de support au dispositif d'étanchéité (10, 40, 50, 60),
qui comprend une bague d'étanchéité primaire (11, 61) formée par des plaques coulissantes (14, 63) minces à plusieurs membres et en appui sur la paroi de récipient (2),
les plaques coulissantes (14, 63) plongeant en outre avec leurs bords inférieurs (16) dans le liquide (3),
ainsi qu'une bague d'étanchéité secondaire (12, 62) agencée eu dessus, qui a la forme d'une bague capitonnée (25), avec des parties profilées (26, 65) rigides,
laquelle repose avec une membrane d'étanchéité (27) sur la paroi de récipient (2),
des éléments de support et/ou de pression (17, 42 et 20, 30, 66, respectivement) ainsi qu'au moins une membrane d'étanchéité (23) souple étant prévus pour combler l'interstice annulaire (9) entre la paroi de récipient (2) et le plafond flottant ou le toit flottant (5) au-dessus du liquide (3), caractérisé en ce que
a) une partie de membrane (22) recouvre une partie sensible de la hauteur des plaques coulissantes (14, 63) côté plafond flottant ou toit flottant,
b) en ce qu'un bord de membrane (24) inférieur libre de la partie de membrane (22) plonge dans le liquide (3) et est fixé mécaniquement dans la région inférieure des plaques coulissantes (14, 63),
c) en ce que la membrane d'étanchéité (22, 23, 27, 27', 31, 44), s'étendant d'un seul tenant sur le toit flottant (5) depuis le bord de membrane (24) inférieur immergé de la bague d'étanchéité primaire (11) jusqu'à la paroi (8) en passant par la bague d'étanchéité secondaire (12), entoure totalement l'interstice annulaire (9) au-dessus du niveau de liquide (4) conjointement avec la paroi (8) du toit flottant (5),
d) et en ce que les parties de membrane (22, 23, 27, 27', 31, 44) sont fabriquées au moins partiellement d'un seul tenant et/ou collées les unes aux autres, soudées ou vulcanisées les unes aux autres.

2. Dispositif d'étanchéité selon la revendication 1, caractérisé en ce qu'il est prévu une partie de membrane (31) comblant l'interstice annulaire (9) au niveau de la bague d'étanchéité secondaire (12) et/ou une partie de membrane (44) comblant l'interstice annulaire (9) au niveau de la bague d'étanchéité primaire (11).

3. Dispositif d'étanchéité selon l'une quelconque des revendications précédentes, caractérisé en ce qu'il est prévu une multitude de plaques coulissantes (14, 63) qui présentent chacune une longueur approximativement une à trois plus fois grande que la hauteur du plafond flottant ou du toit flottant (5).

4. Dispositif d'étanchéité selon l'une quelconque des revendications précédentes, caractérisé en ce que les plaques coulissantes (14, 63) de la bague d'étanchéité primaire (11, 61) sont pressées contre la paroi de récipient (2) par des éléments de compression (20) séparés dans la région du niveau de liquide (4).

5. Dispositif d'étanchéité selon l'une quelconque des revendications précédentes, caractérisé en ce que la partie de membrane (27) de la bague d'étanchéité secondaire (12, 62) et la partie de membrane (31) comblant l'interstice annulaire (9) se rencontrent et sont serrées à l'extrémité supérieure des parties profilées (26).

6. Dispositif d'étanchéité selon l'une quelconque des revendications précédentes, caractérisé en ce que la bague d'étanchéité secondaire (12, 62) est entourée par une jupe anti-usure (29) sur le côté de la paroi de récipient.

7. Dispositif d'étanchéité selon l'une au moins des revendications précédentes, caractérisé en ce que la bordure supérieure (15) des plaques coulissantes (14) est recourbée respectivement vers le milieu du récipient, et porte une partie profilée (26, 65) de la bague d'étanchéité secondaire (12, 62), inclinée sous un même angle.
